# EUROPÄISCHE PATENTSCHRIFT

(11) **EP 1 619 099 B1**
(45) Veröffentlichungstag und Bekanntmachung des Hinweises auf die Patenterteilung: **27.02.2008**
(21) Anmeldenummer: 05405382.2
(22) Anmeldetag: 01.07.2005
(51) Int. Cl.: B61B 12/00

(54) **Seilbahn-Kabine**
Cabin for a cableway
Cabine pour un téléphérique

(30) Priorität: 07.07.2004 CH 113704
(43) Veröffentlichungstag der Anmeldung: 25.01.2006
(73) Patentinhaber: CWA CONSTRUCTIONS S.A., CH-4600 Olten (CH)
(72) Erfinder: Riser, Georg, 4461 Böckten (CH)
(74) Vertreter: Braun, André jr.

(56) Entgegenhaltungen:
- CH-A- 626 842
- DE-A- 3 447 036
- DE-A- 19 929 057
- GB-A- 596 136
- US-A- 3 466 066

## Beschreibung

Die Erfindung betrifft eine Seilbahn-Kabine für Pendel- oder Umlaufseilbahnen, deren tragende Elemente aus einem Bodenrahmen, einem Dachrahmen und mindestens vier den Bodenrahmen mit dem Dachrahmen verbindenden Ecksäulen bestehen. Bei solchen Kabinen, wie sie beispielsweise aus der CH 626 842 bekannt sind, werden die Rahmenteile, die heute üblicherweise aus einer Leichtmetall-Legierung bestehen, aus Profilstäben mit irgendeiner mehr oder weniger frei wählbaren Querschnittsform hergestellt und an den Ecken entweder miteinander oder mit einem Eckverbindungsteil verschraubt oder vernietet oder verschweisst. Dies ist sowohl unter konstruktiven Gesichtspunkten als auch hinsichtlich des Herstellungsprozesses nicht optimal.

Der Erfindung liegt daher die Aufgabe zugrunde, eine Konstruktion zur Verfügung zu stellen, die gegenüber den bekannten Eckverbindungen Vorteile hat, die somit ein rasches und preisgünstiges Verbinden der einzelnen den Kabinenrahmen bildenden Profilabschnitte ermöglichen. Aus der DE 34 47 036 A ist nun eine provisorische Fixierung, das heisst ein Fixieren bis zur endgültigen Befestigung, zwischen einem Profilstab und einem Knotenelement bekannt. Bei dieser bekannten Konstruktion weist ein Bauteil zumindest abschnittsweise Vorsprünge auf, welche bei zusammengefügter Verbindung auf die gegenüberliegende Fläche des anderen Bauteils unter Vorspannung einwirken, wodurch beide Teile ohne Zusatzeinrichtungen bis zur endgültigen Befestigung provisorisch fixiert werden.

Bei der vorliegenden Erfindung handelt es sich nun nicht um eine provisorische Verbindung, sondern um eine dauernde Verbindung zwischen den Eckverbindungsteilen und den Rahmenteilen, von denen keiner Vorsprünge aufweist. Diese Verbindung ist bei einer erfindungsgemässen Seilbahn-Kabine durch die Merkmale des kennzeichnenden Teils des Anspruchs 1 gekennzeichnet. Die übrigen Ansprüche geben fakultative Ausführungsformen der Erfindung an.

Im Folgenden wird anhand der beiliegenden Zeichnung ein bevorzugtes Ausführungsbeispiel der Erfindung beschrieben. In der Zeichnung zeigt
- die Figur 1: einen Rahmen einer Seilbahn-Kabine und
- die Figur 2: eine Eckverbindung eines solchen Rahmens.

Wie aus der Figur 1 ersichtlich ist, bestehen die tragenden Elemente der Kabine aus einem viereckigen, aus vier Rohrabschnitten 1a, 1b, 1c und 1d gebildeten Bodenrahmen 1, einem ebenfalls viereckigen, aus vier Rohrabschnitten 2a, 2b, 2c und 2d gebildeten Dachrahmen 2 und mindestens vier, den Bodenrahmen 1 mit dem Dachrahmen verbindenden Ecksäulen 3, 4, 5 und 6. Alle diese Rohrabschnitte haben einen kreisrunden Innenquerschnitt, während ihre Aussenform beliebig ausgestaltet sein kann, damit sich der Boden und die Wände sowie die Dachkonstruktion auf einfache Art und Weise an ihnen befestigen lassen. Im gezeichneten Ausführungsbeispiel sind die die beiden Rahmen 1 und 2 bildenden Rohrabschnitte gerade, die Ecksäulen 3, 4, 5 und 6 aber gebogen. Es besteht jedoch ohne weiteres die Möglichkeit, nur gerade oder gebogene Rohrabschnitte zu verwenden.

Die Figur 2 zeigt wie drei eine Ecke bildenden Rohrabschnitte 4, 1a und 1b miteinander verbunden sind. Dazu dient ein Eckverbindungsteil 7, welcher drei Stutzen 7a, 7b und 7c aufweist, von denen hier die beiden Stutzen 7a und 7b zylindrisch sind, während der Stutzen 7c leicht konisch ist. Selbstverständlich ist es nicht nötig, dass die Stutzen aus Vollmaterial bestehen; je nach Bedarf können sie einen mehr oder weniger grossen zum Stutzenende hin offenen, zylindrischen Hohlraum aufweisen. Der Durchmesser a des Stutzens 7c ist am freien Stutzenende kleiner als der Innendurchmesser b des einen kreisrunden Innenquerschnitt aufweisenden Rohrabschnittes, also hier des Abschnitts 4, in den er eingepresst wird, wobei vor dem Einpressen der Rohrabschnitt 4 einen konstanten Innenquerschnitt aufweist, der etwa dem Aussendurchmesser des Stutzens an der Stelle X entspricht, die 10% bis 20% der Stutzenlänge vom freien Stutzenende entfernt ist. Am freien Ende des Stutzens ist sein Durchmesser 0.1% - 5% kleiner als an der Stelle Y, an der das Rohr endigt, wenn es auf dem Stutzen aufgepresst ist.

Der Winkel zwischen den Achsen der drei Stutzen 7a, 7b und 7c entspricht natürlich dem jeweiligen Winkel, den zwei miteinander zu verbindende Rohrabschnitte miteinander zu bilden haben. Zum Verbinden der Ecksäule mit dem Eckverbindungsteil 7 wird die Säule mit der für die Aufweitung ihres Endes nötigen Kraft auf den ihm entsprechenden konischen Stutzen 7c aufgeschoben. Da dazu nur eine hinreichend starke Presse benötigt wird, ist die Rohrverbindung einerseits einfach herzustellen und andererseits ausserordentlich fest, so dass üblicherweise auf die Verwendung zusätzlicher Hilfsmittel, wie beispielsweise Klebstoff oder Schrauben, verzichtet werden kann.

Auch die beiden anderen Stutzen 7a und 7b können so ausgestalte sein wie der Stutzen 7c. Es ist aber auch möglich ihnen eine zylindrische Form zu geben, deren Aussendurchmesser nur unwesentlich kleiner ist als der Innendurchmesser b der Rahmenteile in die sie eingesetzt sind. In diesem Fall können sie mit einer Einschnürung e versehen sein, die sich über mindestens 60% der Stutzenlänge erstreckt und mit einem elastischen Klebestoff 8 gefüllt ist. Als Klebestoff eignet sich vorzugsweise ein Ein- oder Zwei- Komponentenkleber, der auch nach dem Aushärten elastisch bleibt. Zum Einbringen dieses Klebstoffes nach dem Zusammenfügen der den Rahmen bildenden Rohrabschnitte kann der Rohrabschnitt vorzugsweise auf der Kabineninnenseite eine mit einer Schraube verschliessbare Öffnung aufweisen. Man kann aber auch eine durch den Rohrabschnitt hindurchgeführte in den Stutzen eingeführte Schraube als Einspritzdüse für den Kunststoffkleber ausgestalten.

Eine Seilbahn-Kabine, deren tragende Elemente durch so einfach miteinander verbundene Rohrabschnitte gebildet sind, weist nicht nur den Vorteil eines verhältnismässig kleinen Gewichts auf, sondern den mindestens ebenso grossen Vorteil, dass weder für den Designer noch für den Konstrukteur konstruktive Hindernisse für die Wahl der Art des Einbaus der übrigen Bauteile, wie Wände, Türen, Bänke, Träger für Skis und andere Sportgeräte bestehen.

## Patentansprüche

1. Seilbahn-Kabine, deren tragende Elemente aus einem Bodenrahmen (1), einem Dachrahmen (2) und mindestens vier den Bodenrahmen mit dem Dachrahmen verbindenden Ecksäulen (3, 4, 5, 6) bestehen, **dadurch gekennzeichnet, dass** der Dachrahmen (2), der Bodenrahmen (1) und die Ecksäulen (3, 4, 5, 6) aus Rohrabschnitten mit kreisrundem Innenquerschnitt und Eckverbindungsteilen (7) bestehen, wobei jeder Eckverbindungsteil (7) drei Stutzen (7a, 7b, 7c) aufweist, von denen je einer in einen der drei eine Ecke bildenden Rohrabschnitte, von denen jeder vor dem Einsetzen des Stutzens einen konstanten Innenquerschnitt aufweist, eingesetzt ist, und wobei mindestens der in der Ecksäule sitzende Stutzen konisch ist.

2. Seilbahn-Kabine nach Anspruch 1, **dadurch gekennzeichnet, dass** der Aussendurchmesser jedes konischen Stutzens an seinem freien Ende kleiner ist als der Innendurchmesser des Rohrabschnittes, in welchem er eingepresst ist, und dass der Aussendurchmesser jedes konischen Stutzens an der dem freien Ende abgewandten, im Rohrstutzen befindliches Ende grösser ist als der Innendurchmesser (b) des Rohrabschnittes an der Stelle, an welcher sich das freie Ende des Stutzens befindet.

3. Seilbahn-Kabine nach Anspruch 2, **dadurch gekennzeichnet, dass** der Aussendurchmesser jedes konischen Stutzens an der Stelle (X), die 10% bis 20% seiner Länge vom freien Ende entfernt ist, dem ursprünglichen Innendurchmesser (b) des Rohrabschnittes entspricht, in den er eingepresst ist.

4. Seilbahn-Kabine nach einem der Ansprüche 1 bis 3, **dadurch gekennzeichnet, dass** der Durchmesser (a) jedes konischen Stutzens am freien Ende 0,1% bis 5% kleiner ist als an der Stelle (Y), an der das Rohr endigt, in das er eingepresst ist.

5. Seilbahn-Kabine nach Anspruch 1, **dadurch gekennzeichnet, dass** die nicht konischen Stutzen zylindrisch und mit einer sich über mehr als 60% ihrer Länge erstreckenden mit einem elastischen Klebstoff gefüllten Einschnürung versehen sind.

6. Seilbahn-Kabine nach Anspruch 5, **dadurch gekennzeichnet, dass** eine einzige von der Kabineninnenseite durch den einen Rahmenteil bildenden Rohrabschnitt hindurchgeführte Schraube im zylindrischen Stutzen eingeschraubt ist.

7. Seilbahn-Kabine nach einem der Ansprüche 1 - 6, **dadurch gekennzeichnet, dass** mindestens einige der Stutzen einem zum Stutzenende hin offenen zylindrischen Hohlraum aufweisen.

## Claims

1. Cabin for a cableway, the supporting elements of which consist of a base frame (1), a roof frame (2) and at least four corner columns (3, 4, 5, 6) connecting the base frame to the roof frame, **characterized in that** the roof frame (2), the base frame (1) and the corner columns (3, 4, 5, 6) consist of pipe sections having a circular internal cross-section and corner connection parts (7), each corner connection part (7) having three connectors (7a, 7b, 7c), one each of which is inserted into one of the three pipe sections which form a corner and each of which has a constant internal cross-section before insertion of the connector, and at least the connector fitting in the corner column being conical.

2. Cabin for a cableway according to Claim 1, **characterized in that** the external diameter of each conical connector is smaller at its free end than the internal diameter of the pipe section into which it is pressed, and **in that** the external diameter of each conical connector at the end facing away from the free end and present in the pipe connector is larger than the internal diameter (b) of the pipe section at the point where the free end of the connector is present.

3. Cabin for a cableway according to Claim 2, **characterized in that** the external diameter of each conical connector at the point (X) which is 10% to 20% of its length away from the free end corresponds to the original internal diameter (b) of the pipe section into which it is pressed.

4. Cabin for a cableway according to any of Claims 1 to 3, **characterized in that** the diameter (a) of each conical connector at the free end is 0.1% to 5% smaller than at the point (Y) where the pipe into which it is pressed ends.

5. Cabin for a cableway according to Claim 1, **characterized in that** the non-conical connectors are cylindrical and are provided with a constriction extending over more than 60% of their length and filled with an elastic adhesive.

6. Cabin for a cableway according to Claim 5, **characterized in that** a single screw passing from the inside of the cabin through the pipe section forming a frame part is screwed into the cylindrical connector.

7. Cabin for a cableway according to any of Claims 1 - 6, **characterized in that** at least some of the connectors have a cylindrical cavity open towards the end of the connector.

## Revendications

1. Cabine pour un téléphérique où les éléments porteurs se composent d'un cadre du sol (1), d'un cadre du toit (2) et d'au moins quatre montants d'angle (3, 4, 5, 6) qui relient le cadre du sol avec le cadre du toit, **caractérisée en ce que** le cadre du toit (2), le cadre du sol (1) et les montants d'angle (3, 4, 5, 6) se composent de sections de tube avec une coupe transversale intérieure circulaire et des pièces de raccordement d'angle (7), où chaque pièce de raccordement d'angle (7) comprend trois embouts (7a, 7b, 7c), où à chaque fois un embout est inséré dans une des trois sections de tube formant l'angle, où chacune de ces sections comprend une coupe transversale intérieure constante avant l'insertion de l'embout et où au moins l'embout qui est logé dans le montant d'angle est conique.

2. Cabine pour un téléphérique selon la revendication 1, **caractérisée en ce que** le diamètre extérieur de chaque embout conique est plus petit à son extrémité libre que le diamètre intérieur de la section de tube dans laquelle il est pressé, et **en ce que** le diamètre extérieur de chaque embout conique à l'endroit de l'extrémité qui se situe à l'opposé de l'extrémité libre et dans l'embout du tube est plus grand que le diamètre intérieur (b) de la section du tube à l'endroit où se situe l'extrémité libre de l'embout.

3. Cabine pour un téléphérique selon la revendication 2, **caractérisée en ce que** le diamètre extérieur de chaque embout conique à l'endroit (X), qui se situe à une distance de 10% à 20% de sa longueur de son extrémité libre, correspond au diamètre intérieur (b) d'origine de la section de tube dans laquelle il est pressé.

4. Cabine pour un téléphérique selon l'une quelconque des revendications 1 à 3, **caractérisée en ce que** le diamètre (a) de chaque embout conique est à son extrémité libre inférieur de 0.1 % à 5% par rapport à celui de l'endroit (Y) où se termine le tube dans lequel il est pressé.

5. Cabine pour un téléphérique selon la revendication 1, **caractérisée en ce que** les embouts non coniques sont cylindriques et munis d'une striction qui s'étend sur plus de 60% de leur longueur et qui est remplie d'une colle élastique.

6. Cabine pour un téléphérique selon la revendication 5, **caractérisée en ce qu'**une seule vis, qui passe du côté intérieur de la cabine à travers la section de tube qui forme une partie du cadre, est vissée dans l'embout cylindrique.

7. Cabine pour un téléphérique selon l'une quelconque des revendications 1 à 6, **caractérisée en ce qu'**au moins certains des embouts comprennent une cavité cylindrique qui est ouverte vers l'extrémité de l'embout.
